# EUROPÄISCHE PATENTSCHRIFT

(11) **EP 0 166 088 B1**
(45) Veröffentlichungstag und Bekanntmachung des Hinweises auf die Patenterteilung: **13.07.1988**
(21) Anmeldenummer: 85103796.0
(22) Anmeldetag: 29.03.1985
(51) Int. Cl.: B65B 19/30

(54) **Vorrichtung zum Prüfen von Zigaretten**
Checking device for cigarettes
Dispositif de contrôle de cigarettes

(30) Priorität: 26.05.1984 DE 3419738
(43) Veröffentlichungstag der Anmeldung: 02.01.1986
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- DE-A- 3 316 501
- GB-A- 2 073 576
- US-A- 2 216 447

## Beschreibung

Die Erfindung betrifft eine Vorrichtung zum Prüfen von Zigaretten in bezug auf Fehler, insbesondere auf ausreichenden Tabakgehalt, gemäss dem Oberbegriff des Patentanspruches 1.

Die Prüfung von Zigaretten auf Fehler derselben, insbesondere in bezug auf unzureichende Tabakfüllung, ist im Zusammenhang mit der Verpackung der Zigaretten unerlässlich. Statistisch gesehen ist etwa jede 200. Zigarette fehlerhaft und muss von der Weiterverarbeitung bzw. Verpackung ausgeschlossen werden. Zu diesem Zweck ist in der GB-A-20 73 576 eine Vorrichtung der eingangs genannten Art vorgeschlagen, bei der die Aussonderung fehlerhafter Zigaretten mittels einer Druckluftdüse erfolgt. Diese Art der Aussonderung fehlerhafter Zigaretten hat sich in der Praxis als nachteilig herausgestellt, und zwar wegen der hohen Verschmutzung durch Luftverwirbelung im Magazinschacht. Auch lässt sich nicht vermeiden, dass Kurztabak aus benachbarten, ursprünglich intakten Zigaretten ausgeblasen wird.

Ganz ähnlich verhält es sich bei der Konstruktion nach der DE-A-33 16 501.

Darüber hinaus sind die bekannten Vorrichtungen so ausgebildet, dass am unteren Austrittsende der Schächte des Zigaretten-Magazins jeweils nur einlagige Zigaretten-Gruppen ausgeschoben werden können. Zur Bildung von Zigaretten-Gruppen mit mehreren Lagen sind demnach entsprechend mehrere Arbeitstakte erforderlich.

Der Erfindung liegt die Aufgabe zugrunde, die Vorrichtung der eingangs genannten Art so weiterzubilden, dass bei Vermeidung übermässiger Verschmutzung packungsgerechte Zigaretten-Gruppen in einem Arbeitstakt gebildet werden können.

Diese Aufgabe wird erfindungsgemäss durch die kennzeichnenden Merkmale des Patentanspruches 1 gelöst.

Die erfindungsgemässe Ausbildung der Einrichtung zur Aussonderung fehlerhafter Zigaretten arbeitet im Vergleich zum Stand der Technik äusserst sauber. Des weiteren wird durch die mechanische Koppelung zwischen der Einrichtung zur Aussonderung fehlerhafter Zigaretten und den Schieberorganen für den Ausschub einer Zigaretten-Gruppe aus dem Zigaretten-Magazin eine besonders einfache und dennoch funktionsgerechte Konstruktion erhalten, mittels der pakkungsgerechte Zigaretten-Gruppen in einem Arbeitstakt gebildet werden können.

Konstruktive Details der erfindungsgemässen Vorrichtung sind in den Unteransprüchen beschrieben.

Ein Ausführungsbeispiel der Erfindung wird nachfolgend anhand der Zeichnungen näher erläutert. Es zeigen:
Fig. 1 einen Teil einer Zigaretten-Verpackungsmaschine in Seitenansicht bzw. im Längsschnitt,
Fig. 2 eine Rückansicht der Einzelheit gemäss Fig. 1 in vergrössertem Massstab,
Fig. 3 ein Detail einer gegenüber Fig. 1 geringfügig abgewandelten Vorrichtung in nochmals vergrössertem Massstab in Seitenansicht bzw. im Längsschnitt,
Fig. 4 das Detail gemäss Fig. 3 im Grundriss bzw. im Horizontalschnitt,
Fig. 5 eine Darstellung der Einzelheit gemäss Fig. 4 bei veränderter Relativstellung von Organen,
Fig. 6 die Stirnansicht eines Prüf- bzw. Abförderorgans,
Fig. 7 eine schematische Darstellung der Vorrichtung zum Prüfen und aussondern von Zigaretten mit (elektrotechnischen und pneumatischen) Steuer- und Betätigungseinrichtungen in schematischer Seitenansicht,
Fig. 8 eine Einzelheit im Bereich eines Zigaretten-Magazins in stark vergrösserter Ansicht,
Fig. 9 eine Einzelheit analog zu Fig. 8 auf der gegenüberliegenden Seite des Zigaretten-Magazins.

In Fig. 1 sind die hier interessierenden Einzelheiten einer Zigaretten-Verpackungsmaschine vereinfacht wiedergegeben. Die Zigaretten 10 befinden sich in einem bei derartigen Verpackungsmaschinen üblichen und bekannten Zigaretten-Magazin 11. Von diesem sind in den Zeichnungen lediglich im unteren Bereich des Zigaretten-Magazins sich erstreckende Schächte 12 gezeigt. Diese sind durch im unteren Bereich schrägliegende, dünne Schachtwände 13 voneinander abgeteilt, derart, dass die Schächte 12 ein Innenmass aufweisen, welches geringfügig grösser ist als der Durchmesser der Zigaretten 10. Diese finden in Reihen 14 in Dichtlage übereinander Aufnahme in den Schächten 12.

Im vorliegenden Fall ist das Zigaretten-Magazin 11 mit zwei Schachtgruppen 15 und 16 ausgerüstet, die je zur Bildung von einer ZigarettenPackung zugeordneten Zigaretten-Gruppen 17 dienen.

Die Zigaretten-Gruppen 17 werden durch gemeinsames Ausstossen der zu dieser gehörenden Zigaretten 10 aus dem unteren Bereich der Schächte 12 bzw. Schachtgruppen 15, 16 gebildet. Bei dem vorliegenden Ausführungsbeispiel werden Zigaretten-Gruppen 17 mit drei Lagen 18, 19 und 20 gebildet. Mindestens die beiden äusseren Lagen 18 und 20 bestehen aus einer der Anzahl der nebeneinander liegenden Schächte 12 entsprechenden Anzahl von Zigaretten 10. Durch jeder Schachtgruppe 15, 16 zugeordnete Schieberorgane 21 mit einer der Anzahl der Schächte 12 entsprechenden Anzahl von Fingern 22 wird die Zigaretten-Gruppe 17 in Längsrichtung der Zigaretten 10 aus den Schächten 12 ausgeschoben. Die Höhe der stegförmigen, dünnwandigen Finger 22 ist dabei so bemessen, dass drei übereinanderliegende Zigaretten 10 einer jeden Reihe 14 erfasst und mitgenommen werden.

Das Zigaretten-Magazin bzw. die Schacht- gruppen 15, 16 enden im unteren Bereich auf entsprechend der Relativstellung (Schrägstellung) der Schächte 12 geneigt zueinander angeordneten, quer zu den Schachtwänden 13 gerichteten Lagerplatten 23 und 24. Die Reihen 14 der Zigaretten liegen mit der jeweils unteren Zigarette 10 auf diesen Lagerplatten 23 und 24 auf. Auf diesen Lagerplatten 23 und 24 werden die Zigaretten 10 der jeweiligen Zigaretten-Gruppe 17 von den Schachtgruppen 15, 16 durch die Schieberorgane 21 bis in Taschen 25 eines Zigarettenrevolvers 26 gefördert. Auf dem Weg von den Schachtgruppen 15, 16 zum Zigarettenrevolver 26 werden die Zigaretten der mittleren Lage 19 so verschoben, dass sie die gezeigte, packungsgerechte Formation aufweisen (Sattellage). Durch den um eine (horizontale) Achse schrittweise drehenden Zigarettenrevolver 26 werden die Zigaretten-Gruppen 17 in eine tieferliegende Ebene gefördert und hier abtransportiert, im vorliegenden Falle durch einen Kettenförderer 27, von dem in Fig. 1 der in die Tasche 25 eintretende Mitnehmer 28 gezeigt ist.

Die Schächte 12 sind im Bereich der Enden der Zigaretten 10 durch Vorderwand 29 und Rückwand 30 begrenzt. Diese im wesentlichen aufrechten Wände enden mit Abstand oberhalb der Lagerplatten 23, 24, derart, dass die Schieberorgane 21 mit ihren Fingern 22 in die Schächte 12 einzutreten vermögen. Die Schachtwände 13 erstrecken sich bis zu den Lagerplatten 23, 24 und sind in diesen verankert. Die Vorderwand 29 geht mit Abstand oberhalb der Lagerplatte 23 bzw. 24 über in eine Oberwand 31, die die obere Abdekkung eines geschlossenen Förderkanals 32 für die Zigaretten-Gruppe 17 zwischen der Schachtgruppe 15 bzw. 16 und dem Zigaretten-Revolver 26 bildet.

Der Zigaretten-Revolver 26 wird durch eine Welle 33 angetrieben, deren schrittweise Drehbewegungen durch ein Schrittschaltgetriebe mit Treiber 34 und Schaltstern 35 bewirkt werden.

Im Bereich des Zigaretten-Magazins 11 bzw. der Schachtgruppen 15, 16 werden die Zigaretten 10 hinsichtlich ordnungsgemässer Tabakfüllung überprüft. Zu diesem Zweck sind die Vorderwand 29 einerseits und die Rückwand 30 andererseits mit Bohrungen 36 bzw. einer Ausnehmung 37 versehen.

Im Bereich der Vorderwand 29 ist bei dem vorliegenden Ausführungsbeispiel ein Zigaretten-Prüforgan angeordnet, nämlich ein Prüfblock 38. Dieser ist mit einer der Anzahl der gleichzeitig zu prüfenden Zigaretten entsprechenden Anzahl von Prüfstösseln 39 ausgerüstet. Die Prüfstössel 39 ragen aus dem Prüfblock 38 heraus, treten je durch eine zugeordnete Bohrung 36 in der Vorderwand 29 hindurch und liegen vorzugsweise mittig an der freien Stirnseite je einer Zigarette an, und zwar auf der «Tabakseite». Die Prüfstössel 39 sind gegen elastische Belastung axial verschiebbar, derart, dass sie bei ordnungsgemäss gefüllter Zigarette 10 in den Prüfblock 38 hineinverschoben werden. Fehlt es hingegen einer Zigarette an ausreichender Tabakfüllung, dringt der betreffende, zugeordnete Prüfstössel 39 aufgrund des elastischen Drucks in die Zigarette 10 ein. Dadurch wird ein Fehler- bzw. Steuersignal erzeugt, welches die Beseitigung der betreffenden Fehlerzigarette bewirkt.

Der Prüfblock 38 mit den Prüfstösseln 39 kann in geeigneter Weise ausgebildet sein, z.B. entsprechend DE-PS 22 29 382. Die einzelnen Prüfstössel sind dort mit Schraubenfedern belastet. Alternativ kann auch eine pneumatische oder sonstige elastische Beaufschlagung der Prüfstössel erfolgen.

Zur Beseitigung etwaiger fehlerhafter Zigaretten ist bei dem vorliegenden Ausführungsbeispiel auf der zum Prüfblock 38 gegenüberliegenden Seite an jeder Schachtgruppe 15, 16 ein Aussonderungsorgan angeordnet, im vorliegenden Fall jeweils ein Abziehblock 40. Dieser ist mit einer Anzahl von Greiforganen ausgerüstet, die je zur Entfernung einer fehlerhaften Zigarette aus dem Bereich des betreffenden Schachtes 12 dienen. Beim vorliegenden Ausführungsbeispiel bestehen diese Greiforgane aus langgestreckten Nadeln 41 mit Spitze 42. Diese wird zur Beseitigung einer (fehlerhaften) Zigarette in Längsrichtung in diese eingeführt, derart, dass die Zigarette 10 infolge Reibung auf der Nadel 41 fixiert ist. Dieser Effekt ist besonders wirksam, wenn die Nadel 41 in einen Filter 43 der Zigarette eingeführt wird. Der Abziehblock 40 ist deshalb auf der Seite der Zigaretten 10 mit dem Filter 43 angeordnet. Die Nadel 41 dringt mit der Spitze 42 über die freie End- bzw. Stirnfläche in den Filter 43 ein.

Der Abziehblock 40 ist mit einer der Anzahl einer Zigaretten-Gruppe 17 entsprechenden Anzahl von Nadeln 41 als Greiforgan ausgerüstet. Diese sind im vorliegenden Fall gegenüberliegend zu den Prüfstösseln 39 des Prüfblocks 38 angeordnet, so dass einer fehlerhaften Zigarette 10 eine unmittelbar zum Prüfstössel 39 gegenüberliegende Nadel 41 zugeordnet ist. Die Nadeln 41 ragen in der Ausgangsstellung etwas aus dem Abziehblock 40 mit ihren Spitzen 42 heraus und liegen in der gemeinsamen Ausnehmung 39 der Rückwand 30.

In dem Abziehblock 40 ist für jede Nadel 41 ein Führungskanal 44 gebildet. In diesem sind die Nadeln 41 in Längsrichtung bewegbar. Auf der zu den Spitzen 42 gegenüberliegenden Seite sind die Führungskanäle 44 mit einer Kanalerweiterung 45 ausgebildet. In diesen sind an den Enden der Nadeln 41 angeordnete Kolben 46 bewegbar. Die Axialbewegungen erfolgen gegen elastischen Druck, im vorliegenden Falle gegen die Belastung einer Rückholfeder 47, die innerhalb der Kanalerweiterung 45 gelagert ist.

Die Nadeln 41 werden in geeigneter Weise zur Einführung in eine Zigarette 10 in Längsrichtung beaufschlagt. Gemäss Fig. 1 schliesst an jeden Führungskanal 44 bzw. an eine Kanalerweiterung 45 eine Druckluftleitung 48, von einer gemeinsamen Druckluftquelle kommend an, und zwar über Anschlussleitungen 49. Die einer fehlerhaften Zigarette zugeordnete Druckluftleitung 48 wird durch das Fehlersignal beaufschlagt bzw. freigegeben, so dass die zugeordnete Nadel 41 über den Kolben 46 mit Druckluft beaufschlagt und in Axialrichtung verschoben wird (s. z.B. Fig. 5).

Zum Aussondern der fehlerhaften Zigaretten aus der Zigaretten-Formation bzw. dem Schacht 12 nach Einführen der Nadel 41 in die betreffende Zigarette wird im vorliegenden Falle der gesamte Abziehblock 40 aus der Abziehposition (Fig. 1 und 5), also aus der dem Zigaretten-Magazin 11 zugekehrten Position zurückgezogen, derart, dass die Zigarette völlig aus dem Bereich des Schachts 12 entfernt ist. In Fig. 3 ist eine Zwischenstellung während der diesbezüglichen Rückziehbewegung des Abziehblocks 40 gezeigt.

Sobald die ausgesonderte Zigarette sich ausserhalb des Bereichs des Zigaretten-Magazins 11 befindet, wird die betreffende, zugeordnete Druckluftleitung 48 entlüftet. Die Nadel 41 kehrt unter der Wirkung der Rückholfeder 47 in die Ausgangsstellung zurück (Anlage am Ende des Formstücks 49). Dabei verschwindet die Nadel 41 in dem Führungskanal 40. Die Zigarette 10 wird an der Stirnseite des Abziehblocks 40 abgestreift. Sie kann in einen Auffangbehälter bzw. auf einen Fördererfallen.

Bei der Ausführungsform nach Fig. 3 besteht eine weitere Besonderheit darin, dass bei Feststellung einer fehlerhaften Zigarette aus dem betreffenden Schacht 12 eine der Anzahl der Lagen 18, 19, 20 entsprechende Anzahl von übereinander angeordneten Zigaretten ausgesondert wird, bei dem vorliegenden Ausführungsbeispiel also drei Zigaretten. Der Grund hierfür liegt darin, dass durch den Ausschub entsprechender Zigaretten-Gruppen 17 am unteren Ende der Schächte 12 in diesen jeweils drei Zigaretten nach unten nachgleiten. Damit jede Zigarette geprüft wird, ist es erforderlich, auch beim Aussondern derselben diese Anzahl beizubehalten.

Aus diesem Grunde sind, wie in Fig. 3 gezeigt, jeweils drei übereinanderliegende Greiforgane bzw. Nadeln 41 hinsichtlich der Betätigung miteinander gekoppelt. Bei pneumatischer Beaufschlagung sind die drei übereinanderliegenden Nadeln 41 bzw. deren Führungskanäle 44 an eine gemeinsame Druckluftleitung 48 über ein entsprechend gestaltetes Formstück 49' angeschlossen.

Die Prüf- und Aussonderungsvorrichtung ist im untersten Bereich der Schacht-Gruppen 15, 16 angeordnet, nämlich lediglich im Abstand von zwei Zigaretten von der unteren, aus dem Zigaretten-Magazin 11 auszuschiebenden Zigaretten-Gruppe 17. Im unteren Bereich der Schächte 12 ist eine maximale Orientierung der Zigaretten und Stabilisierung der Lage derselben innerhalb der Schächte 12 gegeben.

Die Bewegungen des Abziehblocks 40 sind bei dem gezeigten Ausführungsbeispiel mit denjenigen der Schieberorgane 21 gekoppelt. Konkret sind Abziehblock 40 und Schieberorgan 21 an einem gemeinsamen Halter 50 angeordnet. Dieses Organ ist mit seinem unteren Teil verschiebbar abgestützt, nämlich mit unter einem Winkel zueinanderliegenden Stützrollen 51 und 52 auf ortsfesten, im Querschnitt trapezförmigen Trag-und Laufschienen 53. Der Halter 50 ist dabei haubenförmig ausgebildet. Die schrägliegenden Stützrollen 51 und 52 stützen sich formschlüssig auf entsprechend schrägliegenden Laufflächen 54 der Trag- und Laufschiene ab. Der Halter 50 ist dadurch gegen Bewegungen nach unten und oben sowie zu den Seiten hin gleichermassen gesichert. Lediglich in Längsrichtung der Trag- und Laufschienen 53 ist eine hin- und hergehende Bewegung vorgesehen.

Die Anordnung der Schieberorgane 21 sowie der Abziehblöcke 40 an dem gemeinsamen Halter 50 ist derart, dass in der Endstellung der Finger 22 beim Ausschieben einer Zigaretten-Gruppe 17 (Fig. 1) die Abziehblöcke 40 in der Aussonderungsposition sich befinden, also unmittelbar benachbart zur Rückwand 30. Die langgestreckten Finger 22 erstrecken sich dabei bis an den Zigaretten-Revolver 26, so dass die Zigaretten-Gruppe 17 vollständig in die bereitgehaltene Tasche 25 eingeschoben werden kann.

Gemäss einer modifizierten Ausführungsform der Erfindung, die in den Zeichnungen nicht dargestellt ist, können die Greiforgane die fehlerhaften Zigaretten auch als Saugorgane ausgebildet sein, also mit durch Saugluft beaufschlagten Köpfen, die die Zigarette an der Stirnfläche des Filters 43 und/oder an der äusseren, weitgehend luftdichten Mantelfläche desselben durch Saugen erfassen und abziehen.

Die Prüf- und Abförderorgane für die fehlerhaften Zigaretten können in der beschriebenen Ausführung auch an anderen Stellen der Verpakkungsmaschine angeordnet sein, z.B. zusätzlich oder alternativ im Bereich des Zigaretten-Revolvers 26.

Bei dem dargestellten Ausführungsbeispiel sind die Prüfeinrichtung, nämlich der Prüfblock 38, und die Vorrichtung zum Beseitigen der fehlerhaften Zigaretten, nämlich der Abziehblock 40, in gleicher Höhe auf einander gegenüberliegenden Seiten der Schacht-Gruppen 15, 16 angeordnet. Alternativ können die vorgenannten Organe der Höhe nach versetzt zueinander angeordnet sein, insbesondere in der Weise, dass der Prüfblock 38 in einer Ebene oberhalb des Abziehblocks 40 angeordnet ist. Der höhenmässige Versatz entspricht zweckmässigerweise der Zahl der gleichzeitig aus einem Schacht 12 ausgestossenen, übereinander angeordneten Zigaretten, bei dem vorliegenden Ausführungsbeispiel also einem Abstand von drei Zigaretten. Bei dieser Alternativlösung werden bereits die nachfolgenden Zigaretten durch den Prüfblock 38 bzw. durch die Prüfstössel 39 beaufschlagt, während die bei einer vorhergehenden Überprüfung ermittelten fehlerhaften Zigaretten durch den Abziehblock 40 aus dem Verband herausgezogen werden. Es ist dadurch eine zeitliche Überschneidung der Prüf-und Aussonderungsvorgänge und damit eine Beschleunigung möglich.

## Patentansprüche

1. Vorrichtung zum Prüfen von Zigaretten in bezug auf Fehler, insbesondere auf ausreichenden Tabakgehalt, in Verbindung mit Zigaretten-Verpackungsmaschinen, bestehend aus einer im Bereich eines Zigaretten-Magazinschachts (12) angeordneten Prüfeinrichtung (39) mit auf die freien Stirnseiten der Zigaretten (10) einwirkenden Prüforganen (Prüfstössel 39) und einer der Prüfeinrichtung (38) zugeordneten Einrichtung zur Aussonderung fehlerhafter Zigaretten (10), dadurch gekennzeichnet, dass die Einrichtung zur Aussonderung fehlerhafter Zigaretten (10) eine Gruppe von über- und nebeneinander angeordneten, jeweils an einem Zigarettenende angreifenden Greiforganen (z.B. Nadeln 41) aufweist, deren Anzahl der Anzahl einer Zigaretten-Gruppe (17) für eine Zigarettenpackung entspricht, und dass die Greiforgane entweder individuell oder als Untergruppe in Abhängigkeit vom Prüfergebnis aktivierbar sind, derart, dass die auszusondernde Zigarette bzw. Zigaretten-Untergruppe erfasst wird, um sie dann unter entsprechender Bewegung eines Abziehblocks (40) für die gesamte Gruppe von Greiforganen (z.B. Nadeln 41) aus dem Zigaretten-Magazin-Schacht (12) herauszuziehen, wobei der Abziehblock (40) mit einem Ausschieber (21, 22) für die Zigaretten-Gruppe (17) eine mechanische Einheit bildet.

2. Vorrichtung nach Anspruch 1, dadurch gekennzeichnet, dass das Greiforgan mit einer Spitze (42) in Längsrichtung der Zigaretten (10) in diese bzw. einen daran angesetzten Filter (43) einführbar und mit der Zigarette in Längsrichtung desselben zurückziehbar ist.

3. Vorrichtung nach Anspruch 1 oder 2, dadurch gekennzeichnet, dass das Greiforgan aus einer (langgestreckten) Nadel (41 ) besteht, die im Abziehblock (40) verschiebbar gelagert und infolge Druckbeaufschlagung mit einem die Spitze (12) aufweisenden Bereich aus dem Abziehblock (40) herausschiebbar ist.

4. Vorrichtung nach einem der Ansprüche 1 bis 3, dadurch gekennzeichnet, dass die Nadel (41) mit Druckluft beaufschlagbar ist, wobei vorzugsweise in einer erweiterten Kammer (Kanalerweiterung 45) am Ende der Nadel (41) ein Kolben (46) zur Beaufschlagung mit Druckluft angeordnet ist.

5. Vorrichtung nach einem der Ansprüche 1 bis 4, dadurch gekennzeichnet, dass die Nadel (41) in eine zurückgezogene Stellung elastisch beaufschlagt ist, insbesondere durch eine Rückholfeder (47).

6. Vorrichtung nach einem der Ansprüche 1 bis 5, dadurch gekennzeichnet, dass einer Gruppe von Nadeln (41) ein gemeinsamer Druckluftanschluss (48, 49') zugeordnet ist.

7. Vorrichtung nach einem oder mehreren der Ansprüche 1 bis 6, dadurch gekennzeichnet, dass die Greiforgane (z.B. Nadeln 41) im Bereich von Bohrungen oder im Bereich einer Ausnehmung (37) in Vorder- oder Rückwand (30) von Schacht-Gruppen (15,16) wirksam sind.

8. Vorrichtung nach einem der Ansprüche 1 bis 7, dadurch gekennzeichnet, dass die Prüforgane (Prüfstössel 39) und/oder der Abziehblock (40) mit geringem Abstand oberhalb eines am unteren Ende der Schacht-Gruppen (15, 16) gebildeten Förderkanals (32) für die auszuschiebende Zigaretten-Gruppe (17) angeordnet sind, insbesondere mit einem Abstand von zwei übereinander angeordneten Zigaretten.

9. Vorrichtung nach einem oder mehreren der Ansprüche 1 bis 8, dadurch gekennzeichnet, dass der Abziehblock (40) sowie der Ausschieber (21, 22) für den Ausschub der Zigaretten-Gruppen (17) aus dem Zigaretten-Magazin (11) auf einem gemeinsamen Halter (50) angeordnet sind.

10. Vorrichtung nach einem oder mehreren der Ansprüche 1 bis 9, dadurch gekennzeichnet, dass die Greiforgane mit Sauglufthaltern versehen sind zum Erfassen von (fehlerhaften) Zigaretten an der Stirnseite, insbesondere im Bereich eines angesetzten Filters (43), oder an der äusseren Mantelfläche desselben.

## Revendications

1. Appareil d'essai de cigarettes, concernant des défauts, en particulier la teneur insuffisante en tabac, en liaison avec des machines d'emballage des cigarettes, constitué par un dispositif d'essai (39) disposé au voisinage d'un puits-magasin à cigarettes (12) et muni d'organes d'essai (poussoirs d'essai 39) agissant sur la face frontale libre des cigarettes (10) et par un dispositif d'élimination des cigarettes (10) défectueuses, associé au dispositif d'essai (38), caractérisé par le fait que le dispositif d'élimination des cigarettes (10) défectueuses comporte un groupe d'organes de saisie (par exemple des aiguilles 41 ) attaquant chacun une extrémité de cigarette et disposés côte à côte et les uns au-dessus des autres, organes dont le nombre correspond au nombre de cigarettes d'un groupe (17) pour un paquet de cigarettes, et les organes de saisie sont activables en fonction des résultats d'essai, soit individuellement, soit en tant que sous-groupes, de manière que la cigarette défectueuse ou le sous-groupe de cigarettes soient saisis pour les extraire alors du puits-magasins à cigarettes (12), avec déplacement correspondant d'un bloc de retrait (40) pour tout le groupe d'organes de saisie (par exemple les aiguilles 41), bloc qui forme un ensemble mécanique unitaire avec un poussoir d'expulsion (21, 22) des groupes de cigarettes (17).

2. Appareil selon la revendication 1, caractérisé par le fait que l'organe de saisie peut en direction longitudinale être introduit, muni d'une pointe (42), dans les cigarettes (10) ou un filtre accolé à celles-ci et retiré, avec la cigarette, en direction longitudinale de celle-ci.

3. Appareil selon la revendication 1 ou 2, caractérisé par le fait que l'organe de saisie est constitué par une aiguille (41 ) (allongée) qui est montée coulissante dans le bloc de retrait (40) et peut, sous l'effet d'une pression, être expulsée du bloc de retrait (40) jusqu'à la zone comprenant les puits (12).

4. Appareil selon l'une des revendications 1 à 3, caractérisé par le fait que l'aiguille (41 ) peut être soumise à l'action d'air sous pression, un piston (46), pour l'action de l'air sous pression, étant prévu à l'extrémité de l'aiguille (41), avantageusement dans une chambre élargie (élargissement de canal 45).

5. Appareil selon l'une des revendications 1 à 4, caractérisé par le fait que l'aiguille (41 ) est rappelé élastiquement en position de retrait, en particulier par un ressort de rappel (47).

6. Appareil selon l'une des revendications 1 à 5, caractérisé par le fait qu'un raccord d'air sous pression unique (48, 49') est associé à un groupe d'aiguilles (41).

7. Appareil selon l'une des revendications 1 à 6, caractérisé par le fait que les organes de saisie (par exemple aiguilles 41) agissent dans la zone de perçages, ou dans la zone d'un évidement (37) de la paroi avant ou arrière (30) des groupes de puits (15, 16).

8. Appareil selon l'une des revendications 1 à 7, caractérisé par le fait que les organes d'essai (poussoirs d'essai 39)et/ou le bloc de retrait (40) sont disposés à faible distance au-dessus d'un canal d'entraînement (32), formé à l'extrémité inférieure des groupes de puits (15, 16), pour les groupes de cigarettes (17) à expulser, en particulier à une distance correspondant à deux cigarettes superposées.

9. Appareil selon l'une des revendications 1 à 8, . caractérisé par le fait que le bloc de retrait (40) ainsi que le poussoir (21, 22) d'expulsion des groupes de cigarettes (17) du magasin à cigarettes (11), sont montés sur un support commun (50).

10. Appareil selon l'une des revendications 1 à 9, caractérisé par le fait que les organes de saisie sont munis de prises d'air d'aspiration pour saisir les cigarettes (défectueuses) par leur face de bout, en particulier dans la zone d'un filtre incorporé (43), ou par leur surface enveloppe externe.

## Claims

1. Apparatus for testing cigarettes for defects, especially for a sufficient tobacco content, in conjunction with cigarette packaging machines, consisting of a test device (39) arranged in the region of a cigarette magazine shaft (12) and having test members (test tappets 39) acting on the free end faces of the cigarettes (10), and of a device assigned to the test device (38) and intended for separating out defective cigarettes (10), characterized in that the device for separating out defective cigarettes (10) has a group of grab members (for example, needles 41 ) which are arranged above and next to one another and each engage on a cigarette end and the number of which corresponds to the number of a cigarette group (17) for a cigarette pack, and in that the grab members can be activated either individually or as a subgroup as a function of the test result, in such a way that the cigarette or cigarette subgroup to be separated out is grasped and then, as a result of an appropriate movement of a pull-off block (40) for the entire group of grab members (for example, needles 41), is pulled out of the cigarette magazine shaft (12), the pull-off block (40) forming, with a pushing-out device (21, 22) for the cigarette group (17), a mechanical unit.

2. Apparatus according to Claim 1, characterized in that the grab member can be inserted by means of a point (42) into the cigarette or a filter (43) attached to the latter, in the longitudinal direction of the cigarettes (10), and can be retracted together with the cigarette in the longitudinal direction of the latter.

3. Apparatus according to Claim 1 or 2, characterized in that the grab member consists of an (elongate) needle (41) which is mounted displaceably in the pull-off block (40) and of which a region having the point (12) can be pushed out of the pull-off block (40) as a result of exertion of pressure.

4. Apparatus according to one of Claims 1 to 3, characterized in that the needle (41 ) can be subjected to compressed air, and a piston (46) for subjecting it to compressed air is preferably arranged at the end of the needle (41 ) in a widened chamber (channel widening 45).

5. Apparatus according to one of Claims 1 to 4, characterized in that the needle (41 ) is stretched elastically into a retracted position, especially by a restoring spring (47).

6. Apparatus according to one of Claims 1 to 5, characterized in that a common compressed-air connection (48, 49') is assigned to a group of needles (41).

7. Apparatus according to one or more of Claims 1 to 6, characterized in that the grab members (for example, needles 41) are active in the region of bores or in the region of a recess (37) in the front or rear wall (30) of shaft groups (15, 16).

8. Apparatus according to one of Claims 1 to 7, characterized in that the test members (test tappets) (39) and/or the pull-off block (40) are arranged at a short distance above a conveyor channel (32) formed at the bottom end of the shaft groups (15, 16) and intended for the cigarette group (17) to be pushed out, especially at a distance of two cigarettes arranged on top of one another.

9. Apparatus according to one or more of Claims 1 to 8, characterized in that the pull-off block (40) and the pushing-out device (21, 22) for pushing the cigarette groups (17) out of the cigarette magazine (11) are arranged on a common holder (50).

10. Apparatus according to one or more of Claims 1 to 9, characterized in that the grab members are equipped with suction holders for grasping (defective) cigarettes on the endface, especially in the region of an attached filter (43) or on the outer cylindrical surface of the latter.
